# EUROPÄISCHE PATENTSCHRIFT

(11) **EP 1 449 460 B1**
(45) Veröffentlichungstag und Bekanntmachung des Hinweises auf die Patenterteilung: **06.09.2006**
(21) Anmeldenummer: 04003341.7
(22) Anmeldetag: 14.02.2004
(51) Int. Cl.: A47B 88/10

(54) **Ausziehbeschlag, insbesondere für Küchenmöbel**
Pull-out rail, in particular for kitchen furniture
Rail de guidage, en particulier pour meubles de cuisine

(30) Priorität: 21.02.2003 DE 10308457
(43) Veröffentlichungstag der Anmeldung: 25.08.2004
(73) Patentinhaber: Heinrich J. Kesseböhmer KG, 49152 Bad Essen (DE)
(72) Erfinder: Storck, Holger, 49163 Bohmte-Hunteburg (DE)
(74) Vertreter: Kohl, Karl-Heinz

(56) Entgegenhaltungen:
- EP-A- 1 190 646
- EP-A- 1 360 914
- DE-A- 4 121 070
- DE-C- 4 443 063

## Beschreibung

Die Erfindung betrifft einen Ausziehbeschlag, insbesondere für Küchenmöbel, nach dem Oberbegriff des Anspruches 1.

Es sind Ausziehbeschläge bekannt, die drei Profilschienen aufweisen, die teleskopartig gegeneinander verschiebbar sind. An der mittleren Profilschiene sind Lauf- und Stützrollen gelagert, um die mittlere und die innere Profilschiene gegeneinander sowie gegenüber der äußeren Profilschiene verschieben zu können. Die mittlere Profilschiene ist mit einer Differentialrolle versehen. Oberhalb der Differentialrolle ist eine Gegenrolle drehbar gelagert. Die Differentialrolle ermöglicht die Bewegung der mittleren Profilschiene zur inneren Profilschiene mit der halben Bewegungsgeschwindigkeit. Dadurch werden Anschlaggeräusche minimiert und der Gesamtlauf des Ausziehbeschlages harmonisiert. Aufgrund der übereinander liegenden Differentialrolle und Gegenrolle hat der Ausziehbeschlag eine verhältnismäßig große Bauhöhe. Aus diesem Grunde werden die Rollen möglichst klein ausgebildet, wodurch jedoch die Ausziehbewegung beeinträchtigt wird.

Beim gattungsgemäßen Ausziehbeschlag (EP-A-1 190 646) liegen die Profilschienen im wesentlichen übereinander. Die Differentialrolle, die an der mittleren Profilschiene gelagert ist, liegt zwischen der korpusseitigen Profilschiene und der ausziehseitigen Profilschiene. Diese beiden Schienen haben darum einen Abstand voneinander, der dem Durchmesser der Differentialrolle entspricht. Der Ausziehbeschlag hat darum ebenfalls eine verhältnismäßig große Bauhöhe.

Der Erfindung liegt die Aufgabe zugrunde, den gattungsgemäßen Ausziehbeschlag so auszubilden, daß er bei geringer Bauhöhe eine optimale Ausziehbewegung ermöglicht.

Diese Aufgabe wird beim gattungsgemäßen Ausziehbeschlag erfindungsgemäß mit den kennzeichnenden Merkmalen des Anspruches 1 gelöst.

Beim erfindungsgemäßen Ausziehbeschlag ist die Differentialrolle so groß, daß sie die innere und die äußere Profilschiene verbindet. Die Differentialrolle liegt somit an der äußeren und der inneren Profilschiene an. Eine Gegenrolle ist darum nicht nötig, so daß die Bauhöhe des Ausziehbeschlages bei verhältnismäßig großem Außendurchmesser der Differentialrolle klein gehalten werden kann. Die äußere Profilschiene umgibt die mittlere und die innere Profilschiene. Die Differentialrolle ist innerhalb der äußeren Profilschiene im Bereich zwischen ihren Schenkeln angeordnet. Dabei ist die innere Profilschiene gegen den Quersteg der äußeren Profilschiene offen. Der Ausziehbeschlag hat einen konstruktiv einfachen Aufbau, der sich kostengünstig bei der Herstellung auswirkt.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in perspektivischer Darstellung einen erfindungsgemäßen Ausziehbeschlag in ausgezogenem Zustand,
- Fig. 2: in vergrößerter Darstellung einen Querschnitt durch den Ausziehbeschlag gemäß Fig. 1,
- Fig. 3: in Seitenansicht den ausgezogenen Ausziehbeschlag,
- Fig. 4: in perspektivischer Darstellung eine äußere Schiene des erfindungsgemäßen Ausziehbeschlages,
- Fig. 5: in perspektivischer Darstellung eine mittlere Schiene des erfindungsgemäßen Ausziehbeschlages,
- Fig. 6: die mittlere Schiene gemäß Fig. 5 in Unteransicht,
- Fig. 7: einen eine Differentialrolle tragenden Lagerbock der mittleren Schiene in perspektivischer Darstellung,
- Fig. 8: in perspektivischer Darstellung eine innere Schiene des erfindungsgemäßen Ausziehbeschlages.

Der Ausziehbeschlag wird vorteilhaft im Küchenmöbelbereich eingesetzt, insbesondere in Diagonalschränken in Küchen. Der Ausziehbeschlag ist als Differentialausziehbeschlag ausgebildet und hat drei Profilschienen 1 bis 3, die teleskopartig ineinander liegen. Die äußere Profilschiene 1 ist am auszuziehenden Möbelteil, beispielsweise einer Schublage oder eines Rahmens eines Hochschrankes, befestigt, während die innere Profilschiene 3 am Möbelkorpus befestigt ist.

Die äußere Profilschiene 1 hat C-förmigen Querschnitt mit einem Quersteg 4, an den zueinander parallele Schenkel 5, 6 anschließen, deren freie Enden 7, 8 rechtwinklig in Richtung zueinander abgewinkelt sind. Die beiden auf gleicher Höhe liegenden und gleich breiten freien Schenkelenden 7, 8 begrenzen einen über die Länge der Profilschiene 1 durchgehenden Spalt 49, durch den in der Einbaulage die innere Profilschiene 3 ragt. Die Schenkelenden 7, 8 dienen als Laufflächen für Laufrollen 9, 10 der mittleren Profilschiene 2.

Die mittlere Profilschiene 2 hat U-förmigen Querschnitt mit einem ebenen Quersteg 11, der zwei zueinander parallele Schenkel 12, 13 miteinander verbindet. In der Einbaulage haben der Quersteg 11 sowie die ebenen Schenkel 12, 13 Abstand zum Quersteg 4 und den ebenen Schenkeln 5, 6 der äußeren Profilschiene 1. Wie die Fig. 5 und 6 zeigen, sind an den einander zugewandten Innenseiten der Schenkel 12, 13 der Profilschiene 2 in halber Länge die Laufrollen 9, 10 so drehbar gelagert, daß sie über die Schenkel 12, 13 überstehen. Dadurch haben die Schenkel 12, 13 der mittleren Profilschiene 2 in montierter Lage Abstand von den Schenkelenden 7, 8 der äußeren Profilschiene 1 (Fig. 2).

An dem in Ausziehrichtung 14 vorderen Ende sind an den einander zugewandten Innenseiten der Schenkel zwei Laufrollen 15, 16 frei drehbar gelagert, die nach oben durch Öffnungen 17, 18 im Quersteg 11 der Profilschiene 2 ragen (Fig. 5 und 6). In Längsrichtung der Profilschiene 2 stehen die Laufrollen 15, 16 nicht vor. Mit diesen Laufrollen 15, 16 liegt die mittlere Profilschiene 2 an der Unterseite 19 des Quersteges 4 der äußeren Profilschiene 1 an (Fig. 3).

Am in Ausziehrichtung 14 rückwärtigen Ende sind an der Innenseite der Schenkel 12, 13 der Profilschiene 2 zwei weitere Laufrollen 20, 21 frei drehbar gelagert. Sie ragen weder in Längsrichtung der Profilschiene 2 noch senkrecht dazu über die Schenkel 12, 13 vor. Die Laufrollen 20, 21 liegen an der Unterseite von Führungselementen 22, 23 an, die von zueinander parallelen Schenkeln 24, 25 der inneren Profilschiene 3 senkrecht nach außen abstehen (Fig. 8). Die Führungselemente 22, 23 erstrecken sich von dem in Ausziehrichtung 14 rückwärtigen Ende der Schenkel 24, 25 aus etwa über die halbe Länge der Profilschiene 3 bzw. ihrer Schenkel 24, 25. Die leistenförmigen Führungselemente 22, 23 sind so lang, daß die Laufrollen 20, 21 der mittleren Profilschiene 2 in jeder Auszuglage an der Unterseite der Führungselemente 22, 23 anliegen. Der Abstand zwischen den Laufrollen 20, 21 und der Unterseite 26 (Fig. 5) des Quersteges 11 der mittleren Profilschiene 2 ist so groß, daß die Führungselemente 22, 23 in eingeschobener Lage der Profilschiene 3 ausreichenden Abstand vom Quersteg 11 der mittleren Profilschiene 2 haben.

Die Führungselemente 22, 23 sind vorteilhaft einstückig mit den Schenkeln 24, 25 ausgebildet.

Mit Abstand von den Führungselementen 22, 23 sind die Schenkel 24, 25 mit Anschlägen 27, 28 versehen, die durch entsprechende Ausstanzungen der Schenkel 24, 25 gebildet sind und mit Gegenanschlägen 41 (Fig. 7) der mittleren Profilschiene 2 zusammenwirken. Die Anschläge 27, 28 stehen über den freien Rand der Schenkel 24, 25 vor und liegen mit geringem Abstand von beiden Enden der Profilschiene 3. Ein die Schenkel 24, 25 verbindender Quersteg 29 geht an dem in Ausziehrichtung 14 vorderen Ende in eine Anschraublasche 30 über (Fig. 8), die in Ausziehrichtung 14 leicht ansteigend verläuft und vorteilhaft einstückig mit dem Quersteg 29 ausgebildet ist.

An der Anschraublasche 30 liegt bei maximaler Auszuglage der beiden Profilschienen 1 und 2 eine Differentialrolle 31 an, die frei drehbar in der mittleren Profilschiene 2 gelagert ist. Sie liegt zwischen den beiden Laufrollen 9, 10 (Fig. 6) und hat wesentlich größeren Durchmesser als diese. Die Differentialrolle 31 ragt über die Schenkel 12, 13 der Profilschiene 2 vor. Im Quersteg 11 der Profilschiene 2 ist eine Öffnung 32 vorgesehen, durch welche die Differentialrolle 31 ragt. Die Differentialrolle 31 ist zwischen zwei Schenkeln 33, 34 eines Lagerbockes 42 drehbar gelagert (Fig. 7), der an der Unterseite 26 des Quersteges 11 der mittleren Profilschiene 2 befestigt ist. Die Schenkel 33, 34 erstrecken sich senkrecht zur Unterseite 26 des Quersteges 11. Wie die Fig. 5 und 6 zeigen, ist die Differentialrolle 31 etwa in halber Länge der mittleren Profilschiene 2 vorgesehen. Sie verbindet die äußere Profilschiene 1 mit der inneren Profilschiene 3. Aufgrund dieser Ausbildung der Differentialrolle ist eine zusätzliche Gegenrolle nicht erforderlich.

Der Lagerbock 42 weist die Gegenanschläge 41 auf, die als quer abstehende Nasen ausgebildet sind (Fig. 7), die je nach Auszugstellung an den Anschlägen 27 oder 28 zur Anlage kommen.

In Ausziehrichtung 14 mit Abstand hinter der Differentialrolle 31 ist die Profilschiene 2 mit einer weiteren Differentialrolle 35 versehen, die ebenfalls zwischen zwei Schenkeln 36, 37 eines (nicht dargestellten) Lagerbockes frei drehbar gelagert ist. Der Lagerbock ist vorteilhaft gleich ausgebildet wie der Lagerbock 42 der Differentialrolle 31 und an der Unterseite 26 des Quersteges 11 der mittleren Profilschiene 2 befestigt. Die Schenkel 36, 37 erstrecken sich senkrecht zur Querstegunterseite 26. Die Differentialrolle 35 hat geringfügig kleineren Durchmesser als die Differentialrolle 31, aber wesentlich größeren Durchmesser als die Laufrollen 9, 10, und ragt ebenfalls durch eine Öffnung 38 im Quersteg 11 der Profilschiene 2. Die Differentialrolle 35 verbindet ebenfalls die äußere Profilschiene 1 mit der inneren Profilschiene 3, ohne daß eine Gegenrolle erforderlich ist.

Die beiden Differentialrollen 31, 35 liegen in halber Breite der Profilschiene 2. Damit die Differentialrollen 31, 35 sauber an der Unterseite 19 des Quersteges 4 der äußeren Profilschiene 1 abrollen können, ist der Quersteg zumindest an der Unterseite mit einer entsprechenden Führungsbahn 39 versehen (Fig. 2). Sie wird durch eine Vertiefung im Quersteg 4 gebildet, deren Breite der Breite der Differentialrollen 31, 35 entspricht. Die Differentialrollen 31, 35 sind dadurch quer zur Laufrichtung einwandfrei geführt.

Die innere Profilschiene 3 ragt durch den Spalt 49 der äußeren Führungsschiene 1 geringfügig vor (Fig. 2). Die Schenkel 24, 25 der inneren Profilschiene 3 haben ausreichenden Abstand von den Schenkelenden 7, 8, so daß die mittlere Profilschiene 2 leicht und zuverlässig verschoben werden kann. Die Schenkel 24, 25 der Profilschiene 3 erstrecken sich zwischen den Differentialrollen 31, 35 und den Laufrollen 9, 10; 20, 21. Die Laufrollen 9, 10 haben einen entsprechend großen Abstand von der zwischen ihnen liegenden Differentialrolle 31. In Ausziehrichtung 14 gesehen haben auch die Laufrollen 20, 21 einen solchen Abstand von den Differentialrollen 31, 35.

Die innere Profilschiene 3 kann sich dadurch mit ihren Schenkeln 24, 25 problemlos seitlich an den Differentialrollen 31, 35 in die mittlere Profilschiene 2 erstrecken, ohne daß die Gefahr besteht, daß die innere Profilschiene 3 mit Teilen der mittleren Profilschiene 2 in Kollision kommt.

Da für die Differentialrollen 31, 35 infolge der beschriebenen Ausbildung und Anordnung die Gegenrollen nicht erforderlich sind, kann die Bauhöhe des Ausziehbeschlages gering gehalten werden. Die Differentialrollen 31, 35 stützen sich unmittelbar an der äußeren und an der inneren Profilschiene 1, 3 ab.

Der Ausziehbeschlag ist so ausgebildet, daß in der maximalen Ausziehlage, die in Fig. 3 dargestellt ist, die Profilüberdeckung 40 zwischen der äußeren und der inneren Profilschiene 1, 3 sehr gering ist. Dadurch ergibt sich ein maximaler Auszugweg. Damit die mittlere und die äußere Profilschiene 1, 2 nicht von der inneren Profilschiene 3 abgezogen werden können, ist die äußere Profilschiene 1 mit einem entsprechenden Sicherungselement 43 versehen (Fig. 4). Es wird in eine Öffnung 44 des Schenkels 6 der äußeren Profilschiene 1 gesteckt und hat eine nach innen abstehende Nase 45. Sie liegt im Bereich zwischen zwei Anschlägen 46, 47, die vom Rand des Schenkels 13 der mittleren Profilschiene 2 abstehen (Fig. 5) und durch Ausstanzungen des Schenkels 13 gebildet sind. Die beiden Anschläge46, 47 begrenzen den Verschiebeweg der äußeren Profilschiene 1, indem die Nase 45 des Sicherungselementes 43 an diesen Anschlägen 46, 47 in der jeweiligen Endlage zur Anlage kommt.

Vorteilhaft ist auch am anderen Schenkel 5 der äußeren Profilschiene 1 ein solches Sicherungselement vorgesehen, dessen quer abstehende Nase mit den Anschlägen 46, 47 des Schenkels 12 der mittleren Profilschiene 2 zusammenwirkt.

Aufgrund der beschriebenen Ausbildung des Ausziehbeschlages entsteht zwischen der mittleren und der inneren Profilschiene 2, 3 eine Dreipunktauflage, die durch die Laufrollen 20, 21 und die Differentialrolle 31 gebildet wird. Die Laufrollen 20, 21 rollen an der Unterseite der Führungselemente 22, 23 der inneren Profilschiene 3 ab, während die Differentialrolle 31 am Quersteg 29 der inneren Profilschiene 3 abrollt. Zwischen der mittleren und der äußeren Profilschiene 1, 2 besteht eine Vierpunktauflage, die durch die Laufrollen 15, 16 und die Laufrollen 9, 10 gebildet wird. Die Laufrollen 15, 16 liegen neben der Führungsbahn 39 an der Unterseite 19 des Quersteges 4 der äußeren Profilschiene 1 an, während die Laufrollen 9, 10 auf dem Quersteg 29 der inneren Profilschiene 1 abrollen.

## Patentansprüche

1. Ausziehbeschlag, insbesondere für Küchenmöbel, mit einer äußeren Profilschiene (1), wenigstens einer mittleren Profilschiene (2) und einer inneren Profilschiene (3), die teleskopartig gegeneinander verschiebbar und mit Laufrollen (9, 10, 15, 16, 20, 21) versehen sind, und mit wenigstens einer Differentialrolle (31, 35), die drehbar am mittleren Profilteil (2) gelagert ist und an der äußeren und inneren Profilschiene (1, 3) abrollt,
**dadurch gekennzeichnet, daß** die äußere Profilschiene (1) die mittlere und die innere Profilschiene (2, 3) umschließt, und daß die Differentialrolle (31, 35) zwischen Schenkeln (24, 25) der inneren Profilschiene (3) liegt, die gegen einen Quersteg (4) der äußeren Profilschiene (1) offen ist.

2. Ausziehbeschlag nach Anspruch 1,
**dadurch gekennzeichnet, daß** die Differentialrolle (31, 35) in halber Breite der mittleren Profilschiene (2) drehbar gelagert ist.

3. Ausziehbeschlag nach Anspruch 1 oder 2,
**dadurch gekennzeichnet, daß** die mittlere Profilschiene (2) U-förmigen Querschnitt hat.

4. Ausziehbeschlag nach einem der Ansprüche 1 bis 3,
**dadurch gekennzeichnet, daß** die Differentialrolle (31, 35) durch eine Öffnung (32, 38) im Quersteg (11) der mittleren Profilschiene (2) ragt.

5. Ausziehbeschlag nach einem der Ansprüche 1 bis 4,
**dadurch gekennzeichnet, daß** die Differentialrolle (31, 35) in einem Lagerbock (42) drehbar gelagert ist.

6. Ausziehbeschlag nach Anspruch 5,
**dadurch gekennzeichnet, daß** der Lagerbock (42) zwei Stege (33, 34; 36, 37) aufweist, in denen die Achse der Differentialrolle (31, 35) gelagert ist.

7. Ausziehbeschlag nach Anspruch 6,
**dadurch gekennzeichnet, daß** sich die Stege (33, 34; 36, 37) quer zum Quersteg (11) der mittleren Profilschiene (2) erstrekken.

8. Ausziehbeschlag nach einem der Ansprüche 1 bis 7,
**dadurch gekennzeichnet, daß** der Differentialrolle (31, 35) eine Führungsbahn (39) der äußeren Profilschiene (1) zugeordnet ist.

9. Ausziehbeschlag nach Anspruch 8,
**dadurch gekennzeichnet, daß** die Führungsbahn (39) eine Vertiefung im Quersteg (4) der äußeren Profilschiene (1) ist.

10. Ausziehbeschlag nach einem der Ansprüche 1 bis 9,
**dadurch gekennzeichnet, daß** die innere Profilschiene (3) durch eine Längsöffnung (9) der äußeren Profilschiene (1) ragt.

11. Ausziehbeschlag nach einem der Ansprüche 1 bis 10,
**dadurch gekennzeichnet, daß** die mittlere Profilschiene (2) zwei mit Abstand hintereinander liegende Differentialrollen (31, 35) aufweist.

12. Ausziehbeschlag nach Anspruch 11,
**dadurch gekennzeichnet, daß** die beiden Differentialrollen (31, 35) etwa gleichen Außendurchmesser haben.

13. Ausziehbeschlag nach Anspruch 11 oder 12,
**dadurch gekennzeichnet, daß** die beiden Differentialrollen (31, 35) auf gleicher Höhe liegen.

14. Ausziehbeschlag nach einem der Ansprüche 1 bis 13,
**dadurch gekennzeichnet, daß** die Differentialrolle (31, 35) größeren Außendurchmesser hat als die Laufrollen (9, 10; 15, 16; 20, 21).

15. Ausziehbeschlag nach einem der Ansprüche 1 bis 14,
**dadurch gekennzeichnet, daß** zwischen der inneren und der mittleren Profilschiene (2, 3) eine Dreipunktauflage (20, 21; 31) besteht.

16. Ausziehbeschlag nach Anspruch 15,
**dadurch gekennzeichnet, daß** die Dreipunktlage durch Laufrollen (20, 21) und die Differentialrolle (31) der mittleren Profilschiene (2) gebildet ist.

17. Ausziehbeschlag nach einem der Ansprüche 1 bis 16,
**dadurch gekennzeichnet, daß** zwischen der äußeren und der mittleren Profilschiene (1, 2) eine Vierpunktauflage besteht.

18. Ausziehbeschlag nach Anspruch 17,
**dadurch gekennzeichnet, daß** die Vierpunktauflage durch Laufrollen (9, 10; 15, 16) der mittleren Profilschiene (2) gebildet ist.

19. Ausziehbeschlag nach einem der Ansprüche 1 bis 18,
**dadurch gekennzeichnet, daß** die Differentialrolle (31, 35) in halber Breite der mittleren Profilschiene (2) gelagert ist.

## Claims

1. A pull-out fitting, particular for kitchen furniture, having an outer profiled rail (1), at least one centre profiled rail (2) and an inner profiled rail (3) which are telescopically displaceable with respect to one another and are provided with rollers (9, 10, 15, 16, 20, 21), and having at least one differential roller (31, 35) which is rotatably mounted on the centre profiled part (2) and rolls along the outer and inner profiled rail (1, 3), **characterised in that** the outer profiled rail (1) surrounds the centre and the inner profiled rail (2, 3), and **in that** the differential roller (31, 35) is located between limbs (24, 25) of the inner profiled rail (3), which is open towards a transverse web (4) of the outer profiled rail (1).

2. A pull-out fitting according to Claim 1, **characterised in that** the differential roller (31, 35) is rotatably mounted in half the width of the centre profiled rail (2).

3. A pull-out fitting according to Claim 1 or 2, **characterised in that** the centre profiled rail (2) has a U-shaped cross-section.

4. A pull-out fitting according to one of Claims 1 to 3, **characterised in that** the differential roller (31, 35) projects through an opening (32, 38) in the transverse web (11) of the centre profiled rail (2).

5. A pull-out fitting according to one of Claims 1 to 4, **characterised in that** the differential roller (31, 35) is rotatably mounted in a bearing block (42).

6. A pull-out fitting according to Claim 5, **characterised in that** the bearing block (42) has two webs (33, 34; 36, 37) in which the axle of the differential roller (31, 35) is mounted.

7. A pull-out fitting according to Claim 6, **characterised in that** the webs (33, 34; 36, 37) extend transversely to the transverse web (11) of the centre profiled rail (2).

8. A pull-out fitting according to one of Claims 1 to 7, **characterised in that** a guideway (39) of the outer profiled rail (1) is associated with the differential roller (31, 35).

9. A pull-out fitting according to Claim 8, **characterised in that** the guideway (39) is a depression in the transverse web (4) of the outer profiled rail (1).

10. A pull-out fitting according to one of Claims 1 to 9, **characterised in that** the inner profiled rail (3) projects through a longitudinal opening (9) in the outer profiled rail (1).

11. A pull-out fitting according to one of Claims 1 to 10, **characterised in that** the centre profiled rail (2) has two differential rollers (31, 35) located at a spacing behind one another.

12. A pull-out fitting according to Claim 11, **characterised in that** the two differential rollers (31, 35) have approximately the same external diameter.

13. A pull-out fitting according to Claim 11 or 12, **characterised in that** the two differential rollers (31, 35) are located at the same height.

14. A pull-out fitting according to one of Claims 1 to 13, **characterised in that** the differential roller (31, 35) has a greater external diameter than the rollers (9, 10; 15, 16; 20, 21).

15. A pull-out fitting according to one of Claims 1 to 14, **characterised in that** there is a three-point support (20, 21; 31) between the inner and the centre profiled rail (2, 3).

16. A pull-out fitting according to Claim 15, **characterised in that** the three-point support is formed by rollers (20, 21) and the differential roller (31) of the centre profiled rail (2).

17. A pull-out fitting according to one of Claims 1 to 16, **characterised in that** there is a four-point support between the outer and the centre profiled rail (1, 2).

18. A pull-out fitting according to Claim 17, **characterised in that** the four-point support is formed by rollers (9, 10; 15, 16) of the centre profiled rail (2).

19. A pull-out fitting according to one of Claims 1 to 18, **characterised in that** the differential roller (31, 35) is mounted in half the width of the centre profiled rail (2).

## Revendications

1. Glissière extensible, en particulier pour meubles de cuisine, comportant un rail profilé extérieur (1), un rail profilé central (2) et un rail profilé intérieur (3), qui sont mobiles l'un par rapport à l'autre de manière télescopique et qui sont munis de galets de roulement (9, 10, 15, 16, 20, 21), et comportant au moins un galet différentiel (31, 35), qui est monté rotatif sur le rail profilé central (2) et roule sur le rail profilé extérieur (1) et le rail profilé intérieur (3), **caractérisée en ce que** le rail profilé extérieur (1) entoure le rail profilé central (2) et le rail profilé intérieur (3), et **en ce que** le galet différentiel (31, 35) est situé entre des branches (24, 25) du rail profilé intérieur (3), qui est ouvert vers une aile transversale (4) du rail profilé extérieur (1).

2. Glissière extensible selon la revendication 1, **caractérisée en ce que** le galet différentiel (31, 35) est monté rotatif au milieu de la largeur du rail profilé central (2).

3. Glissière extensible selon la revendication 1 ou 2, **caractérisée en ce que** le rail profilé central (2) a une section en forme de U.

4. Glissière extensible selon l'une quelconque des revendications 1 à 3, **caractérisée en ce que** le galet différentiel (31, 35) s'avance à travers un orifice (32, 38) dans l'aile transversale (11) du rail profilé central (2).

5. Glissière extensible selon l'une quelconque des revendications 1 à 4, **caractérisée en ce que** le galet différentiel (31, 35) est monté rotatif dans un sabot d'appui (42).

6. Glissière extensible selon la revendication 5, **caractérisée en ce que** le sabot d'appui (42) comporte deux joues (33, 34; 36, 37), dans lesquelles sont montés les axes du galet différentiel (31, 35).

7. Glissière extensible selon la revendication 6, **caractérisée en ce que** les joues (33, 34 ; 36, 37) s'étendent perpendiculairement à l'aile transversale (11) du rail profilé central (2).

8. Glissière extensible selon l'une quelconque des revendications 1 à 7, **caractérisée en ce qu'**une voie de guidage (39) dans le rail profilé extérieur (1) est associée au galet différentiel (31, 35).

9. Glissière extensible selon la revendication 8, **caractérisée en ce que** la voie de guidage (39) est un creux dans l'aile transversale (4) du rail profilé extérieur (1).

10. Glissière extensible selon l'une quelconque des revendications 1 à 9, **caractérisée en ce que** le rail profilé intérieur (3) s'avance à travers une ouverture longitudinale (9) du rail profilé extérieur (1).

11. Glissière extensible selon l'une quelconque des revendications 1 à 10, **caractérisée en ce que** le rail profilé central (2) comporte deux galets différentiels (31, 35) situés à distance l'un derrière l'autre.

12. Glissière extensible selon la revendication 11, **caractérisée en ce que** les deux galets différentiels (31, 35) ont à peu près le même diamètre.

13. Glissière extensible selon la revendication 11 ou 12, **caractérisée en ce que** les deux galets différentiels (31, 35) sont situés à la même hauteur.

14. Glissière extensible selon l'une quelconque des revendications 1 à 13, **caractérisée en ce que** les galets différentiels (31, 35) ont un plus grand diamètre extérieur que les galets de roulement (9, 10 ; 15, 16; 20, 21).

15. Glissière extensible selon l'une quelconque des revendications 1 à 14, **caractérisée en ce qu'**un appui à trois points (20, 21 ; 31) est formé entre le rail profilé intérieur (3) et le rail profilé central (2).

16. Glissière extensible selon la revendication 15, **caractérisée en ce que** l'appui à trois points est formé par des galets de roulement (20, 21) et le galet différentiel (31) du rail profilé central (2).

17. Glissière extensible selon l'une quelconque des revendications 1 à 16, **caractérisée en ce qu'**un appui à quatre points est formé entre le rail profilé extérieur (1) et le rail profilé central (2).

18. Glissière extensible selon la revendication 17, **caractérisée en ce que** l'appui à quatre points est formé par des galets de roulement (9, 10 ; 15, 16) du rail profilé central (2).

19. Glissière extensible selon l'une quelconque des revendications 1 à 18, **caractérisée en ce que** le galet différentiel (31, 35) est monté au milieu de la largeur du rail profilé central (2).
